# EUROPÄISCHE PATENTSCHRIFT

(11) **EP 2 305 905 B1**
(45) Veröffentlichungstag und Bekanntmachung des Hinweises auf die Patenterteilung: **31.10.2012**
(21) Anmeldenummer: 09171194.5
(22) Anmeldetag: 24.09.2009
(51) Int. Cl.: E03F 5/04

(54) **Bodenablauf mit veränderbarer Einbauhöhe**
Floor drain with variable height
Bouche d'égout avec hauteur variable

(43) Veröffentlichungstag der Anmeldung: 06.04.2011
(73) Patentinhaber: VIEGA GmbH & Co. KG, 57439 Attendorn (DE)
(72) Erfinder: Schäfer, Patrick, 58093 Hagen (DE); Arndt, Johannes, 57368 Lennestadt (DE); Schulte, Reinhard, 59889 Eslohe (DE); Großkopf, Ulrich, 57413 Finnentrop (DE); Skrodolies, Klaus, Dr., 57368 Lennestadt (DE)
(74) Vertreter: Kuhn, Daniela

(56) Entgegenhaltungen:
- EP-A2- 0 084 398
- WO-A2-2007/110595
- DE-U1- 8 904 624
- GB-A- 2 094 847

## Beschreibung

Die Erfindung betrifft einen Ablauf, insbesondere für bodengleiche Duschen, mit einem Ablaufgehäuse, das einen seitlich angeordneten Anschlussstutzen und an seiner Oberseite eine Zulauföffnung aufweist, einem schalen- oder topfförmig ausgebildeten, anschlussstutzenfreien Bodenteil, das flüssigkeitsdicht mit dem Ablaufgehäuse verbunden ist, und einem Tauchrohr, das über die Zulauföffnung in das Ablaufgehäuse einsetzbar ist und mit diesem einen Geruchverschluss definiert.

Ein derartiger Ablauf ist beispielsweise aus der WO 2007/110595 A2 bekannt. Der darin beschriebene Ablauf weist ein Gehäuse mit einer ersten Zulauföffnung, einer zweiten Zulauföffnung und einer Ablassöffnung auf, wobei die zweite Zulauföffnung und die Ablassöffnung nach der Endmontage nicht sichtbar unterhalb des Bodenbelags angeordnet sind. Das Gehäuse ist so ausgebildet, dass der Stutzen der ersten Zulauföffnung in einem topfförmig ausgebildeten Bodenteil mündet und dadurch hinsichtlich der zweiten Zulauföffnung und der Ablassöffnung einen Geruchverschluss definiert.

Des Weiteren ist aus der EP 0 084 398 A2 ein Bodenablauf bekannt, der mit einem Geruchsverschluss versehen ist und mit einem ein Ablaufrohr aufweisendem Gehäuse verbunden ist. Das Gehäuse weist dabei einen Topf auf, der mit einem sich senkrecht von unten nach oben erstreckenden inneren Rohrstumpf versehen ist, welcher Teil eines Geruchsverschlusses ist.

Weitere Abläufe sind aus der DE 20 2005 012 802 U1 oder der DE 20 2005 017 965 U1 bekannt.

Der zum Bau einer bodengleichen Dusche in einem Badzimmerboden vorhandene oder herstellbare Raum zur Aufnahme eines einen Geruchverschluss aufweisenden Bodenablaufgehäuses ist in der Regel begrenzt. Denn der Betonboden bzw. die Betondecke unterhalb der Dusche sollte aus Gründen der Tragsicherheit und/oder des Brandschutzes nicht übermäßig durchbrochen oder geschwächt werden. Ferner besteht ein Wunsch nach niedrigen Estrichhöhen, insbesondere im Bereich der Altbausanierung. Es wurden daher bereits zahlreiche relativ flach bauende Bodenabläufe mit Geruchverschluss entwickelt.

In vielen Fällen ist jedoch auch ein ausreichend tiefer Einbauraum zur Aufnahme eines Bodenablaufs mit integriertem Geruchverschluss vorhanden, so dass dann die Möglichkeit besteht, die Sperrwasserhöhe im Geruchsverschluss relativ groß zu dimensionieren.

Der vorliegenden Erfindung liegt die Aufgabe zugrunde, einen Ablauf mit Geruchverschluss insbesondere für bodengleiche Duschen bereitzustellen, der sich an unterschiedliche Einbausituationen flexibel anpassen lässt, so dass seine Bauhöhe, Sperrwasserhöhe sowie Ablaufleistung variabel ist.

Diese Aufgabe wird durch einen Ablauf mit den Merkmalen des Anspruchs 1 gelöst.

Der erfindungsgemäße Ablauf ist **dadurch gekennzeichnet, dass** dessen Bodenteil höhenverstellbar mit dem Ablaufgehäuse verbunden ist.

Das Tauchrohr ist dabei vorzugsweise so ausgebildet, dass es zur Reduzierung seiner axialen Länge durch Abtrennen eines Rohrabschnitts gekürzt werden muss. Das aus dem Ablaufgehäuse herausnehmbare Tauchrohr, das vorzugsweise einteilig ausgeführt ist, kann so bei Bedarf auf die erforderliche Länge gekürzt werden, beispielsweise mittels einer Säge.

Der Vorteil des erfindungsgemäßen Ablaufes liegt insbesondere darin, dass dieser nicht wie ein herkömmlicher Ablauf feste Parameter bezüglich der Einbauhöhe, Sperrwasserhöhe und Ablaufleistung aufweist, sondern diesbezüglich vor Ort auf einfache Weise variabel einstellbar ist. Die Einstellung kann dabei in Abhängigkeit des jeweils im Vordergrund stehenden Bedürfnisses vorgenommen werden. Ist beispielsweise eine möglichst geringe Bauhöhe (Gesamthöhe) gefordert, so kann dies durch entsprechende Höhenverstellung des Bodenteils gegenüber dem Ablaufgehäuse realisiert werden. Die axiale Länge des Tauchrohrs ist dann durch Kürzen desselben an die eingestellte Gesamthöhe anpassbar, wobei insoweit eine bei geringer Gesamthöhe des Ablaufs maximierte Sperrwasserhöhe oder eine maximierte Ablaufleistung bzw. ein Kompromiss zwischen maximierter Sperrwasserhöhe und maximierter Ablaufleistung eingestellt werden kann. Die Einstellung des erfindungsgemäßen Ablaufs wird in Abhängigkeit des Parameters vorgenommen, der in der jeweiligen Situation gerade wichtig ist.

Um eine einfache, stufenlose Höhenverstellung des Bodenteils gegenüber dem Ablaufgehäuse zu ermöglichen, sieht eine bevorzugte Ausgestaltung des erfindungsgemäßen Ablaufs vor, dass der Bodenteil und das Ablaufgehäuse jeweils mit einem Gewinde versehen sind, die miteinander verschraubbar sind.

Das Schraubgewinde zwischen Bodenteil und Ablaufgehäuse ist dabei vorzugsweise so ausgebildet, dass es ohne den Einsatz einer zusätzlichen Dichtung eine Dichtungsfunktion bezüglich Flüssigkeiten aufweist. Zweckmäßigerweise kann jedoch auch gemäß einer alternativen Ausgestaltung zwischen dem Bodenteil und dem Ablaufgehäuse eine ringförmige Dichtung angeordnet sein und/oder der Bodenteil einen eine ringförmige Dichtfläche definierenden Kragen aufweisen.

Alternativ zu der Ausbildung eines Schraubgewindes zwischen Ablaufgehäuse und dessen Bodenteil sieht eine andere vorteilhafte Ausgestaltung der Erfindung vor, dass an dem Bodenteil und dem Ablaufgehäuse Rastelemente ausgebildet sind, so dass der Bodenteil relativ zu dem restlichen Ablaufgehäuse stufenartig in der Höhe verstellbar ist. Bei dieser alternativen Ausgestaltung des erfindungsgemäßen Ablaufs ist vorzugsweise zwischen dem Bodenteil und dem Ablaufgehäuse eine ringförmige Dichtung angeordnet.

Um die Länge des Tauchrohrs ebenfalls auf einfache Weise anpassen zu können, sieht eine weitere bevorzugte Ausgestaltung des erfindungsgemäßen Ablaufs vor, dass das Tauchrohr an seiner Außenseite mehrere axial beabstandete Ringnuten und/oder Ringvorsprünge aufweist. Die Ringnuten bzw. Ringvorsprünge dienen als Führung für ein Schneidwerkzeug, beispielsweise eine Säge, und erleichtern die Herstellung einer rechtwinklig zur Vertikalachse des Tauchrohrs verlaufenden Schnittebene, so dass die ringförmige Unterkante des gekürzten Tauchrohrs in dessen Einbaulage im Wesentlichen horizontal angeordnet ist.

Nach einer weiteren bevorzugte Ausgestaltung des erfindungsgemäßen Ablaufs ist vorgesehen, dass das Tauchrohr mit dem Bodenteil und/oder dem Ablaufgehäuse einen ringförmigen Ablaufkanal definiert, dessen Querschnittsweite von unten nach oben zunimmt. Diese Ausgestaltung begünstigt einen zuverlässigen Flüssigkeitsabfluss und wirkt zudem einer unerwünschten Absaugung des Sperrwassers im Geruchverschluss bei einem Unterdruck in der am Ablauf angeschlossenen Abwasserleitung entgegen.

Eine weitere vorteilhafte Ausgestaltung des erfindungsgemäßen Ablaufs sieht vor, dass das Ablaufgehäuse innen eine quer zur Längsmittelachse des Anschlussstutzens verlaufende, vertikal vorstehende Überlaufkante aufweist, die quer oder rechtwinklig zur Längsmittelachse des Anschlussstutzens betrachtet einen Höhenversatz aufweist. Die Überlaufkante bildet eine Sperrwasserbarriere, die ein Abfließen von Sperrwasser infolge eines Saugeffekts in der angeschlossenen Abwasserleitung begrenzt und somit Funktion des Geruchverschlusses trotz des Saugeffekts sicherstellt.

Der Höhenversatz beeinflusst die Fließrichtung von aus dem Ablauf abfließendem Wasser, insbesondere die Fließrichtung eines sich dabei gegebenenfalls bildenden Wasser-Luftgemisches. Das Wasser-Luftgemisch wird dabei in den Bereich der tiefsten Stelle der Sperrwasserbarriere (Überlaufkante) geleitet, so dass sich ein Luftspalt oder Luftkanal bildet, der das Vakuum in der Abwasserleitung aufhebt und somit einen Verlust der Sperrwirkung des Geruchsverschlusses verhindert.

Hinsichtlich der Beeinflussung der Fließrichtung des aus dem Ablauf abfließenden Wassers bzw. des Wasser-Luftgemisches ist es ferner vorteilhaft, wenn gemäß einer weiteren Ausgestaltung des erfindungsgemäßen Ablaufs an der Überlaufkante (Sperrwasserbarriere) mindestens eine sich in Richtung Tauchrohr erstreckende Trenn- oder Schottwand angeformt ist. Vorzugsweise ist die Trennwand (Schottwand) im Bereich des Höhenversatzes an die Überlaufkante angeformt und erstreckt sich im Wesentlichen vertikal. Beim Abfließen von Wasser aufgrund eines durch ein Vakuum in der Abwasserleitung bedingten Saugeffektes bewirkt die Trennwand eine Trennung des abfließenden Wassers vom Wasser-Luftgemisch bzw. von dem sich im Wasserstrom ausbildenden Luftkanal, so dass durch die Trennwand mehr Wasser im Ablaufgehäuse zurückgehalten wird.

Eine weitere vorteilhafte Ausgestaltung des erfindungsgemäßen Ablaufs besteht darin, dass in Ablaufrichtung gesehen vor der Überlaufkante eine Ablaufkanalerweiterung ausgebildet ist, die sich zur Überlaufkante hin verjüngt. Die Ablaufkanalerweiterung ist vorzugsweise Teil eines horizontalen, scheibenförmigen Ablaufkanalabschnitts, der durch das Tauchrohr und das Ablaufgehäuse begrenzt ist, wobei das Volumen dieses scheibenförmigen Ablaufkanalabschnitts größer oder gleich dem Volumen innerhalb des Tauchrohrs ist, welches durch eine obere, tangential zur Überlaufkante verlaufende Horizontalebene und durch eine untere, tangential zum unteren Ende des Tauchrohrs verlaufende Horizontalebene begrenzt ist. Durch diese Ausgestaltung wird sichergestellt, dass das relativ kleine Wasservolumen innerhalb des Tauchrohres bei einem Absaugen infolge eines Vakuums in der angeschlossenen Abwasserleitung teilweise oder ganz in dem Volumen des horizontalen Ablaufkanalscheibenabschnitts aufgenommen wird und nach Wegfall des Vakuums zurückfließen kann, so dass stets genügend Sperrwasser in dem Ablauf verbleibt und damit die Sperrfunktion des Geruchverschlusses sichergestellt ist. Die Ablaufkanalerweiterung bzw. das besagte Volumen des horizontalen Ablaufkanalscheibenabschnitts stellen eine Absaugsicherung dar, die es ermöglicht, den Ablauf besonders flach auszubilden, so dass er eine relativ niedrige Gesamthöhe aufweist.

Weitere bevorzugte Ausgestaltungen des erfindungsgemäßen Ablaufs sind in den Unteransprüchen angegeben.

Nachfolgend wird die Erfindung anhand einer mehrere Ausführungsbeispiele darstellenden Zeichnung näher erläutert. Es zeigen:
- Fig. 1: eine vertikale Schnittansicht eines erfindungsgemäßen Ablaufs;
- Fig. 2: eine vergrößerte Detailansicht der Fig. 1;
- Fig. 3: ein zweites Ausführungsbeispiel eines erfindungsgemäßen Ablaufs in vertikaler, perspektivischer Schnittansicht; und
- Fig. 4: eine weitere vertikale Schnittansicht des Ablaufs der Fig. 3.

Der in der Zeichnung dargestellte Ablauf 1, 1' ist für den Einbau in einen Estrich- oder Betonboden bestimmt, beispielsweise um einen Ablauf für eine bodengleiche Dusche herzustellen.

Der Ablauf 1, 1' umfasst ein topfförmiges Gehäuse 1.1, das einen schalen- oder topfförmig ausgebildeten Bodenteil 1.2 und an seiner Oberseite eine Zulauföffnung 1.3 aufweist. Die Zulauföffnung 1.3 ist in einem Deckelteil 1.4 ausgebildet, der mit dem topfförmigen Gehäuse 1.1 flüssigkeitsdicht verbunden, vorzugsweise verschweißt oder verklebt ist. Der Bodenteil 1.2 hat keinen Anschlussstutzen zum Anschluss einer Abwasserleitung (nicht gezeigt). Vielmehr ist ein entsprechender Anschlussstutzen 1.5 seitlich am Ablaufgehäuse 1.1 angeordnet. Der Anschlussstutzen 1.5 ist über eine Schweiß- oder Klebeverbindung mit dem Ablaufgehäuse 1.1 und dem Deckelteil 1.4 verbunden.

Der Ablauf 1, 1' umfasst ferner ein Tauchrohr 2, das über die Zulauföffnung 1.3 in das Ablaufgehäuse 1.1 einsetzbar ist und mit diesem einen Geruchverschluss definiert. Das Tauchrohr 2 berührt den Bodenteil 1.2 im eingebauten Zustand nicht. Vielmehr ragt das Tauchrohr 2 im montierten Zustand freikragend, mit radialem Abstand in den schalenförmigen Bodenteil 1.2, wobei das untere Ende des Tauchrohres 2 mit Abstand zum Boden des Bodenteils 1.2 endet. Die Zulauföffnung 1.3 ist im Vertikalschnitt betrachtet stufenförmig ausgebildet. Sie umfasst einen oberen, ringförmig umlaufenden Absatz 1.31, in den sich eine Dichtungsfolie (nicht gezeigt) mit Gefälle in Richtung Tauchrohr 2 erstrecken kann. Die Dichtungsfolie kann beispielsweise in Form einer zunächst flüssigen Dichtungsmasse, d.h. einer so genannten Flüssigfolie aufgetragen werden. Unterhalb des oberen Absatzes 1.31 ist ein zweiter, ebenfalls ringförmig umlaufender Absatz 1.32 im Deckelteil 1.4 des Ablaufs ausgebildet. Der zweite Absatz 1.32 dient der formschlüssigen Aufnahme eines Rahmens bzw. Adapters (nicht gezeigt), in den wiederum ein Ablaufrost eingesetzt wird.

Unterhalb des zweiten Absatzes 1.32 ist eine zylindrische Stützfläche 1.33 ausgebildet, die der Halterung des Tauchrohrs 2 dient. Das aus dem Ablaufgehäuse 1.1 herausnehmbare Tauchrohr 2 weist nahe seinem oberen Ende eine außenseitig angeordnete Ringnut 2.3 zur Aufnahme eines Dichtungsringes auf. Der in die Ringnut 2.3 eingesetzte Dichtungsring 2.4 bewirkt eine reibschlüssige Verbindung zwischen dem Tauchrohr 2 und dem Ablaufgehäuse 1.1 bzw. dessen Deckelteil 1.4.

Der Bodenteil 1.2 des Ablaufs 1, 1' hat einen im Wesentlichen eben ausgebildeten Boden 1.21 mit einem kegelförmigen, in das Tauchrohr 2 hineinragenden Bodenabschnitt 1.22. Der kegelförmige Bodenabschnitt 1.22 verbessert die Umlenkung der ablaufenden Flüssigkeit im Bereich des Bodens 1.21. Hierdurch wird bei relativ hohem Flüssigkeitszulauf einem Rückstau der abfließenden Flüssigkeit entgegengewirkt und damit die Ablaufleistung verbessert.

Der Bodenteil 1.2 des Ablaufs ist höhenverstellbar mit dem Gehäuse 1.1 verbunden. Zu diesem Zweck weisen das Bodenteil 1.2 und das Ablaufgehäuse 1.1 jeweils einen kreiszylindrischen Abschnitt 1.11, 1.23 auf, an denen miteinander verschraubbare Gewinde 1.12, 1.24 ausgebildet sind. In dem in den Figuren 1 und 2 dargestellten Ausführungsbeispiel weist der schalenförmige Bodenteil 1.2 ein Innengewinde 1.24 und der dem Bodenteil zugeordnete kreiszylindrische Abschnitt 1.11 des Ablaufgehäuses 1.1 ein Außengewinde 1.12 auf.

Die Gewindeverbindung zwischen Bodenteil 1.2 und Ablaufgehäuse 1.1 gemäß den Figuren 1 und 2 ist vorzugsweise selbstdichtend ausgebildet, so dass hier ohne ein zusätzliches Dichtungsmittel eine flüssigkeitsdichte Verbindung vorliegt, die zugleich eine Höhenverstellung des Bodenteils 1.2 gegenüber dem Ablaufgehäuse 1.1 ermöglicht.

Eine weitere Möglichkeit zur Realisierung einer flüssigkeitsdichten Verbindung, die eine Höhenverstellung des Bodenteils gegenüber dem Ablaufgehäuse gestattet, ist in den Figuren 3 und 4 gezeigt. Das dort dargestellte Ausführungsbeispiel unterscheidet sich von dem Ausführungsbeispiel gemäß den Figuren 1 und 2 dadurch, dass an dem Bodenteil 1.2 und dem Ablaufgehäuse 1.1 Rastelemente ausgebildet sind, so dass der Bodenteil 1.2 relativ zu dem Ablaufgehäuse 1.1 stufenartig in der Höhe verstellt werden kann.

Das Ablaufgehäuse 1.1 weist einen zylindrischen, vorzugsweise kreiszylindrischen Abschnitt 1.11 auf, in den der schalenförmige Bodenteil 1.2 eingesetzt ist. Am Innenumfang des zylindrischen Gehäuseabschnitts 1.11 ist eine Ringnut 1.13 ausgebildet. In die Ringnut 1.13 ist eine Dichtung 1.14 in Form eines O-Ring aus Gummi oder dergleichen eingesetzt, wobei die Dichtung 1.14 gegenüber der Ringnut 1.13 radial nach innen vorsteht. Der schalenförmige, ebenfalls vorzugsweise kreiszylindrische Bodenteil 1.2 weist auf seinem Außenumfang mehrere, zueinander axial beabstandete Ringnuten 1.27 auf, die der Ringnut 1.13 des Ablaufgehäuses 1.1 zugeordnet sind. Die Ringnuten 1.27 des Bodenteils 1.2 sind gleichmäßig zueinander beabstandet. In dem dargestellten Ausführungsbeispiel weist der Bodenteil 1.2 drei Ringnuten 1.27 auf. Es versteht sich allerdings, dass die erfindungsgemäße Höhenverstellbarkeit des Bodenteils 1.2 auch verwirklicht wird, wenn der Bodenteil 1.2 nur zwei Ringnuten 1.27 aufweisen würde. Ebenso kann der Bodenteil 1.27 auch mehr als drei Ringnuten 1.27 aufweisen. Die Ringnut 1.13 des Ablaufgehäuses 1.1 mit der darin eingesetzten ringförmigen Dichtung 1.14 und die Nuten 1.27 des Bodenteils 1.2 stellen Rastelemente dar, wobei die Dichtung 1.14 je nach der eingestellten Position des Bodenteils 1.2 relativ zu dem Ablaufgehäuse 1.1 in eine der Nuten 1.27 des Bodenteils 1.2 formschlüssig eingreift. An dem zylindrischen Abschnitt 1.11 des Ablaufgehäuses 1.1 ist ein Spannband (nicht gezeigt) angebracht, mittels dem der Bodenteil 1.2 von außen an dem Ablaufgehäuse 1.1 klemmend fixiert ist. Der zylindrische Abschnitt 1.11 des Ablaufgehäuses 1.1 hat einen umlaufenden, radial nach innen vorspringenden Absatz 1.15, an dessen Innenseite die den Dichtungsring 1.14 haltende Ringnut 1.13 ausgebildet ist. Die umlaufende Außenkante 1.16 des Absatzes 1.15 dient als axialer Anschlag für das Spannband.

Die Dicke der Seitenwand des schalenförmigen Bodenteils 1.2 gemäß den Figuren 3 und 4 nimmt vom oberen Ende zum Boden 1.21 hin zu. Der Bodenteil 1.2 begrenzt somit einen konisch zum Boden 1.21 hin zulaufenden Hohlraum.

Das Tauchrohr 2 ist in den dargestellten Ausführungsbeispielen einteilig (einstückig) ausgebildet. Um die Länge des Tauchrohrs 2 an die über die Höhenverstellung des Bodenteils 1.2 eingestellte Gesamthöhe des Ablaufs 1, 1' anpassen bzw. um die Sperrwasserhöhe oder die Ablaufleistung in Abhängigkeit der an den Ablauf gestellten Anforderungen einzustellen, wird das Tauchrohr 2 einmalig auf die erforderliche Länge gekürzt. Das Kürzen des Tauchrohrs 2 kann mittels einer Säge oder einem Messer durchgeführt werden.

Bei dem in Fig. 1 dargestellten Ausführungsbeispiel weist das Tauchrohr 2 mehrere axial beabstandete umlaufende Vorsprünge (Ringvorsprünge) 2.5 auf. Die Vorsprünge 2.5 sind gleichmäßig zueinander beabstandet und dienen als Führung für ein Schneidwerkzeug, falls das Tauchrohr 2 gekürzt wird.

Um eine maximale Sperrwasserhöhe einzustellen, wird das Tauchrohr 2 ungekürzt in das Ablaufgehäuse 1.1 eingesetzt. Durch Einstellen der Höhe des Bodenteils 1.2 gegenüber dem Ablaufgehäuse 1.1 und dem darin eingesetzten Tauchrohr 2 lässt sich die Ablaufleistung des Ablaufs variieren. Eine Verringerung des Abstandes zwischen der Unterkante des Tauchrohrs 2 und dem Boden 1.21 des Bodenteils 1.2 führt zu einer Verringerung der ringförmigen Querschnittsweite und damit zu einer Verringerung der Ablaufleistung des Ablaufs. Die Parameter Einbauhöhe und Sperrwasserhöhe lassen sich bei dem erfindungsgemäßen Ablauf separat voneinander einstellen. Die Ablaufleistung ergibt sich aus der gewählten Einstellung (Konstellation).

Der untere Abschnitt 2.2 des Tauchrohrs 2 ist im Wesentlichen zylindrisch ausgebildet, während sich der obere Abschnitt 2.1 zu seinem oberen Ende hin konisch oder trichterförmig erweitert. Das Tauchrohr 2 definiert mit dem Bodenteil 1.2 bzw. dem Ablaufgehäuse 1.1 einen ringförmigen Ablaufkanal (Ringraum) 4, dessen Querschnittsweite von unten nach oben zunimmt.

In dem Deckelteil 1.4 des Ablaufgehäuses 1.1 ist eine einen Absatz 1.32 aufweisende Vertiefung eingeformt. In die Vertiefung, die vorzugsweise kreiszylindrisch ausgebildet ist, kann ein Rost (nicht gezeigt) bzw. ein den Rost tragender Aufsatz (nicht gezeigt) eingesetzt werden. Die innere Kante des Absatzes 1.32 ist zumindest über einen Teilumfang der Öffnung 1.3 gefast ausgebildet. Die Fase 1.34 dient als Auflager für das Tauchrohr 2, deren flanschartiges Ende am Außenumfang eine zu der Fase komplementär ausgebildete Abschrägung aufweist.

Das in Fig. 1 dargestellte Ablaufgehäuse 1.1 weist eine quer zur Längsmittelachse des Anschlussstutzens 1.5 verlaufende Überlaufkante (Sperrwasserbarriere) 1.6 auf. Vor der Überlaufkante - in Ablauffließrichtung gesehen - ist eine Ablaufkanalerweiterung 1.7 ausgebildet, die sich zur Überlaufkante 1.6 hin verengt (vgl. Fig. 1). Die Ablaufkanalerweiterung 1.7 ist dabei zumindest teilweise durch eine in das Ablaufgehäuse 1.1 innenseitig eingeformte Sicke gebildet.

Die Ablaufkanalerweiterung 1.7 ist Teil eines horizontalen, scheibenförmigen Ablaufkanalabschnitts 1.8 ist, der durch das Tauchrohr 2 und das Ablaufgehäuse 1.1 begrenzt ist. Das Volumen dieses scheibenförmigen Ablaufkanalabschnitts ist größer/gleich dem Volumen innerhalb des Tauchrohrs 2, welches durch eine obere, tangential zur Sperrwasserbarriere 1.6 verlaufende Horizontalebene H1 und durch eine untere, tangential zum unteren Ende des Tauchrohrs 2 verlaufende Horizontalebene H2 begrenzt ist.

Auch das in den Figuren 3 und 4 dargestellte Ablaufgehäuse 1.1 weist eine quer zur Längsmittelachse des Anschlussstutzens 1.5 verlaufende Überlaufkante (Sperrwasserbarriere) 1.6 auf. Im Unterschied zu dem Ausführungsbeispiel gemäß Fig. 1 weist die Überlaufkante 1.6 quer oder rechtwinklig zur Längsmittelachse des Anschlussstutzens 1.5 betrachtet einen Höhenversatz 1.61 auf (vgl. Fig. 3). In dem Ausführungsbeispiel gemäß den Figuren 3 und 4 ist die Überlaufkante 1.6 in ihrem mittleren Abschnitt 1.62 niedriger ausgebildet als in ihren Abschnitten 1.63, die an den Seitenwänden 1.17 des Ablaufgehäuses 1.1 enden, welche den zum Anschlussstutzen 1.5 führenden Auslaufkanal begrenzen. Der Höhenversatz 1.61 beträgt mindestens 5%, vorzugsweise mindestens 8% des Innendurchmessers des Anschlussstutzens 1.5.

An der Sperrwasserbarriere sind Trennwände (Schottwände) 1.18 angeformt, die sich in Richtung Tauchrohr 2 erstrecken und an dem zylindrischen Abschnitt 1.11 des Ablaufgehäuses 1.1, der der Aufnahme des Bodenteils 1.2 dient, enden. Die Trennwände 1.18 sind im Bereich des Höhenversatzes 1.61 an die Überlaufkante (Sperrwasserbarriere) 1.6 und den Boden des Ablaufgehäuses 1.1 angeformt und erstrecken sich im Wesentlichen vertikal sowie im Wesentlichen parallel zueinander. Die Höhe der Trennwände 1.18 entspricht im Wesentlichen der größten Höhe der Überlaufkante 1.63. Die der Zulauföffnung 1.3 zugewandten Stirnseiten 1.19 der Schottwände 1.18 sind abgeschrägt ausgebildet, wobei die Stirnseiten 1.19 in Richtung Bodenteil 1.2 abfallen.

In Fig. 4 bezeichnet die gestrichelte Linie H2 die Tauchrohrunterkante. Die Tauchrohrunterkante definiert im Falle einer durch Vakuum in der Abwasserleitung verursachten Wasserabsaugung das Luftdurchtrittniveau des Ablaufs. Die obere gestrichelte Linie H1 entspricht dem Wasserniveau im Ablaufgehäuse 1.1 vor einer durch Wasserabsaugung bedingten Störung, während die mit H3 bezeichnete gestrichelte Linie das Wasserniveau nach einer solchen Störung darstellt. Es ist zu erkennen, dass der erfindungsgemäße Ablauf bei relativ flacher Bauweise eine hohe Rücksaugsicherheit bietet.

Die Ausführung der vorliegenden Erfindung ist nicht auf die vorstehend beschriebenen Ausführungsbeispiele beschränkt. Vielmehr sind zahlreiche Varianten möglich, die auch bei von den Ausführungsbeispielen abweichender Gestaltung von der in den beigefügten Ansprüchen angegebenen Erfindung Gebrauch machen.

## Patentansprüche

1. Ablauf (1, 1'), insbesondere für bodengleiche Duschen, mit einem Ablaufgehäuse (1.1), das einen seitlich angeordneten Anschlussstutzen (1.5) und an seiner Oberseite eine Zulauföffnung (1.3) aufweist, einem schalen- oder topfförmig ausgebildeten, anschlussstutzenfreien Bodenteil (1.2), das flüssigkeitsdicht mit dem Ablaufgehäuse (1.1) verbunden ist, und einem Tauchrohr (2), das über die Zulauföffnung (1.3) in das Ablaufgehäuse (1.1) einsetzbar ist und mit diesem einen Geruchverschluss definiert, **dadurch gekennzeichnet, dass** der Bodenteil (1.2) höhenverstellbar mit dem Ablaufgehäuse (1.1) verbunden ist.

2. Ablauf nach Anspruch 1,
**dadurch gekennzeichnet, dass** das Tauchrohr (2) so ausgebildet ist, dass es zur Reduzierung seiner axialen Länge durch Abtrennen eines Tauchrohrabschnitts (2.2) gekürzt werden muss.

3. Ablauf nach Anspruch 1 oder 2,
**dadurch gekennzeichnet, dass** der Bodenteil (1.2) und das Ablaufgehäuse (1.1) jeweils mit einem Gewinde (1.12, 1.24) versehen sind, die miteinander verschraubbar sind.

4. Ablauf nach Anspruch 1 oder 2,
**dadurch gekennzeichnet, dass** an dem Bodenteil (1.2) und dem Ablaufgehäuse (1.1) Rastelemente (1.13, 1.27) ausgebildet sind, so dass der Bodenteil (1.2) relativ zu dem Ablaufgehäuse (1.1) stufenartig in der Höhe verstellbar ist.

5. Ablauf nach einem der Ansprüche 1 bis 4,
**dadurch gekennzeichnet, dass** zwischen dem Bodenteil (1.2) und dem Ablaufgehäuse (1.1) eine ringförmige Dichtung (1.14) angeordnet ist, wobei vorzugsweise eine Ringnut (1.13) am Ablaufgehäuse (1.1) ausgebildet ist, in welche die Dichtung (1.14) eingesetzt ist.

6. Ablauf nach einem der Ansprüche 1 bis 5,
**gekennzeichnet durch** ein Spannband, mittels dem der Bodenteil (1.2) an dem Ablaufgehäuse (1.1) klemmend fixierbar ist.

7. Ablauf nach einem der Ansprüche 1 bis 6,
**dadurch gekennzeichnet, dass** das Tauchrohr (2) mehrere axial beabstandete Ringnuten und/oder Ringvorsprünge (2.5) aufweist.

8. Ablauf nach einem der Ansprüche 1 bis 7,
**dadurch gekennzeichnet, dass** das Tauchrohr (2) mit radialem Abstand freikragend in den Bodenteil (1.2) des Ablaufgehäuses (1.1) hineinragt, so dass das Tauchrohr (2) und der Bodenteil (1.2) des Ablaufgehäuses (1.1) zusammen einen Ringraum begrenzen.

9. Ablauf nach einem der Ansprüche 1 bis 8,
**dadurch gekennzeichnet, dass** das Tauchrohr (2) mit dem Bodenteil (1.2) und/oder dem Ablaufgehäuse (1.2) einen ringförmigen Ablaufkanal (4) definiert, dessen Querschnittsweite von unten nach oben zunimmt.

10. Ablauf nach einem der Ansprüche 1 bis 9,
**dadurch gekennzeichnet, dass** das Ablaufgehäuse (1.1) innen eine quer oder rechtwinklig zur Längsmittelachse des Anschlussstutzens (1.5) verlaufende, vertikal vorstehende Sperrwasserbarriere (1.6) aufweist, die vorzugsweise einen Höhenversatz (1.61) aufweist.

11. Ablauf nach Anspruch 10,
**dadurch gekennzeichnet, dass** an der Sperrwasserbarriere (1.6) mindestens eine sich in Richtung Tauchrohr (2) erstreckende Trennwand (1.18) angeformt ist.

12. Ablauf nach Anspruch 11,
**dadurch gekennzeichnet, dass** die Trennwand (1.18) im Bereich des Höhenversatzes (1.61) an die Sperrwasserbarriere (1.6) angeformt ist und sich im Wesentlichen vertikal erstreckt.

13. Ablauf nach einem der Ansprüche 10 bis 12,
**dadurch gekennzeichnet, dass** der Höhenversatz (1.61) der Sperrwasserbarriere (1.6) mindestens 5%, vorzugsweise mindestens 8% des Innendurchmessers des Anschlussstutzens (1.5) beträgt.

14. Ablauf nach einem der Ansprüche 10 bis 13,
**dadurch gekennzeichnet, dass** in Ablaufrichtung gesehen vor der Sperrwasserbarriere (1.6) eine Ablaufkanalerweiterung (1.7) ausgebildet ist, die sich zur Sperrwasserbarriere (1.6) hin verjüngt.

15. Ablauf nach einem der Ansprüche 1 bis 14,
**dadurch gekennzeichnet, dass** der Bodenteil (1.2) einen kegelförmigen Bodenabschnitt (1.22) aufweist, der in Richtung Tauchrohr (2) vorsteht und von dem Tauchrohr umgeben ist.

## Claims

1. A drain (1, 1'), in particular for floor level showers, the drain comprising a drain housing (1.1) including a laterally disposed pipe connection (1.5) and an inlet opening (1.3) at its top side, a shell or pot shaped base component (1.2) without a pipe connection, wherein the base component (1.2) is connected in a liquid-tight manner with the drain housing (1.1), and an immersion pipe (2) which is insertable into the drain housing (1.1) through the inlet opening (1.3) and defines a stench trap with the drain housing, **characterized in that** the base component (1.2) is connected in an elevation-adjustable manner with the drain housing (1.1).

2. The drain according to claim 1,
**characterized in that** the immersion pipe (2) is configured so that it has to be shortened by cutting off a immersion pipe section (2.2) for reducing the axial length of the immersion pipe (2).

3. The drain according to claim 1 or 2,
**characterized in that** the base component (1.2) and the drain housing (1.1) are respectively provided with a thread (1.12, 1.24) which can be threaded into one another.

4. The drain according to claim 1 or 2,
**characterized in that** interlocking elements (1.13, 1.27) are formed at the base component (1.2) and the drain housing (1.1), so that the base component (1.2) is elevation-adjustable in increments relative to the drain housing (1.1).

5. The drain according to one of the claims 1 to 4,
**characterized in that** an annular seal (1.14) is disposed between the base component (1.2) and the drain housing (1.1), wherein preferably an annular groove (1.13) being configured at the drain housing (1.1) into which annular groove the seal (1.14) is inserted.

6. The drain according to one of the claims 1 to 5,
**characterized by** a tension band by means of which the base component (1.2) can be fixed in clamping manner at the drain housing (1.1).

7. The drain according to one of the claims 1 to 6,
**characterized in that** the immersion pipe (2) comprises several axially offset annular grooves and/or annular protrusions (2.5).

8. The drain according to claim one of the claims 1 to 7,
**characterized in that** the immersion pipe (2) protrudes freely with a radial distance into the base component (1.2) of the drain housing (1.1), so that the immersion pipe (2) and the base component (1.2) of the drain housing (1.1) define an annular cavity in combination.

9. The drain according to one of the claims 1 to 8,
**characterized in that** the immersion pipe (2) defines with the base component (1.2) and/or the drain housing (1.1) an annular drain channel (4) whose cross sectional width increases from bottom to top.

10. The drain according to one of the claims 1 to 9, **characterized in that** the drain housing (1.1) internally comprises a water lock barrier (1.6) which extends transversally or orthogonal to the longitudinal center axis of the pipe connection (1.5) and protrudes in vertical direction, said lock barrier preferably comprising an elevation offset (1.61).

11. The drain according to claim 10,
**characterized in that** at least one divider wall (1.18) is integrally formed at the water lock barrier (1.6), said divider wall extending in a direction towards the immersion pipe (2).

12. The drain according to claim 11,
**characterized in that** the divider wall (1.18) is integrally molded at the water lock barrier (1.6) in the portion of the elevation offset (1.61) and extends substantially in a vertical direction.

13. The drain according to one of the claims 10 to 12, **characterized in that** the elevation offset (1.61) of the water lock barrier (1.6) is at least 5%, preferably 8% of the inner diameter of the pipe connection (1.5).

14. The drain according to one of the claims 10 to 13, **characterized in that** a drain channel expansion (1.7) is configured viewed in drain direction in front of the water lock barrier (1.6), wherein the drain channel expansion tapers towards the water lock barrier (1.6).

15. The drain according to one of the claims 1 to 14, **characterized in that** the base component (1.2) comprises a cone shaped base section (1.22) which protrudes in a direction towards the immersion pipe (2) and is enveloped by the immersion pipe.

## Revendications

1. Bouche d'écoulement (1, 1'), en particulier pour douche à ras du sol, qui est dotée d'un boîtier d'écoulement (1.1), qui comprend une tubulure de raccordement (1.5), disposée latéralement, et une ouverture d'alimentation (1.3), prévue sur sa face supérieure, d'une pièce de fond (1.2), qui est reliée, étanche aux liquides, au boîtier d'écoulement (1.1), et d'un tube plongeur (2), qui, par l'intermédiaire de l'ouverture d'alimentation (1.3), peut être installé dans le boîtier d'écoulement (1.1) et définit avec celui-ci un siphon, **caractérisée en ce que** la pièce de fond (1.2) est reliée, réglable en hauteur, au boîtier d'écoulement (1.1).

2. Bouche d'écoulement selon la revendication 1, **caractérisée en ce que** le tube plongeur (2) est conçu de sorte que, pour réduire sa longueur axiale, il doit être raccourcit par séparation d'une section (2.2) du tube plongeur.

3. Bouche d'écoulement selon revendication 1 ou 2, **caractérisée en ce que** la pièce de fond (1.2) et le boîtier d'évacuation (1.1) sont pourvus chacun d'un filet (1.12, 1.24), qui peuvent être vissés ensemble.

4. Bouche d'écoulement selon revendication 1 ou 2, **caractérisée en ce que** des éléments d'arrêt (1.13, 1.27) sont formés sur la pièce de fond (1.2) et sur le boîtier d'évacuation (1.1) de sorte que la pièce de fond (1.2) peut être réglée graduellement en hauteur, par rapport au boîtier d'évacuation (1.1).

5. Bouche d'écoulement selon l'une des revendications 1 à 4, **caractérisée en ce qu'**un joint d'étanchéité (1.14) en forme d'anneau est disposé entre la pièce de fond (1.2) et le boîtier d'évacuation (1.1), sachant que, de préférence, le boîtier d'évacuation (1.1) est doté d'une rainure annulaire (1.13), dans laquelle le joint d'étanchéité (1.14) est inséré.

6. Bouche d'écoulement selon l'une des revendications 1 à 5, **caractérisée par** une bande de serrage, au moyen de laquelle la pièce de fond (1.2) peut être bloquée sur le boîtier d'évacuation (1.1).

7. Bouche d'écoulement selon l'une des revendications 1 à 6, **caractérisée en ce que** le tube plongeur (2) est doté de plusieurs rainures annulaires et / ou de saillies annulaires (2.5), qui sont distancées axialement.

8. Bouche d'écoulement selon l'une des revendications 1 à 7, **caractérisée en ce que** le tube plongeur (2) fait saillie librement dans la pièce de fond (1.2) du boîtier d'évacuation (1.1) avec un intervalle radial de sorte que le tube plongeur (2) et le boîtier d'évacuation (1.1) limitent ensemble un espace annulaire.

9. Bouche d'écoulement selon l'une des revendications 1 à 8, **caractérisée en ce que** le tube plongeur (2) définit avec la pièce de fond (1.2) et / ou le boîtier d'évacuation (1.1) un canal d'écoulement annulaire (4), dont la largeur de section transversale augmente du bas vers le haut.

10. Bouche d'écoulement selon l'une des revendications 1 à 9, **caractérisée en ce que** le boîtier d'évacuation (1.1) est doté, à l'intérieur, d'une barrière pour l'eau de retenue (1.6), qui, faisant saillie verticalement et s'étendant en travers ou à angle droit par rapport à l'axe central, longitudinal de la tubulure de raccordement (1.5), présente, de préférence, un décalage en hauteur (1.61).

11. Bouche d'écoulement selon la revendication 10, **caractérisée en ce que**, sur la barrière pour l'eau de retenue (1.6) est formée au moins une paroi de séparation (1.18), qui s'étend dans la direction du tube plongeur (2).

12. Bouche d'écoulement selon la revendication 11, **caractérisée en ce que** la paroi de séparation (1.18) est formée, sur la barrière pour l'eau de retenue (1.6), dans la région du décalage en hauteur (1.61) et s'étend sensiblement verticalement.

13. Bouche d'écoulement selon l'une des revendications 10 à 12, **caractérisée en ce que** le décalage en hauteur (1.61) de la barrière pour l'eau de retenue (1.6) représente au moins 5 %, de préférence au moins 8 % du diamètre intérieur de la tubulure de raccordement (1.5).

14. Bouche d'écoulement selon l'une des revendications 10 à 13, **caractérisée en ce que**, vu dans la direction d'écoulement, en amont de la barrière pour l'eau de retenue (1.6), est formée un élargissement du canal d'écoulement (1.7), qui s'amincit vers la barrière pour l'eau de retenue (1.6).

15. Bouche d'écoulement selon l'une des revendications 1 à 14, **caractérisée en ce que** la pièce de fond (1.2) est dotée d'une section transversale (1.22) en forme de cône, qui fait saillie dans la direction du tube plongeur (2) et est entourée par ledit tube plongeur.
